# EUROPÄISCHE PATENTSCHRIFT

(11) **EP 0 319 972 B1**
(45) Veröffentlichungstag und Bekanntmachung des Hinweises auf die Patenterteilung: **10.03.1993**
(21) Anmeldenummer: 88120518.1
(22) Anmeldetag: 08.12.1988
(51) Int. Cl.: B28B 3/02, B28B 11/08

(54) **Verfahren zum Herstellen und/oder Behandeln von Betonsteinen**
Process for making and/or for treating concrete blocks
Procédé de fabrication et/ou de traitement de blocs de béton

(30) Priorität: 09.12.1987 DE 3741618
(43) Veröffentlichungstag der Anmeldung: 14.06.1989
(73) Patentinhaber: METTEN PRODUKTIONS- UND HANDELS GMBH, D-51491 Overath (DE)
(72) Erfinder: Metten, Josef, D-5060 Bergisch Gladbach 2 (DE); Metten, Hans-Josef, Dipl.-Betriebswirt, D-5060 Bergisch Gladbach 2 (DE)
(74) Vertreter: Nau, Walter, Dipl.-Ing.

(56) Entgegenhaltungen:
- DE-A- 1 965 173
- DE-A- 2 922 393
- DE-A- 3 539 566
- DE-B- 1 022 953
- FR-A- 2 548 702
- GB-A- 944 706
- US-A- 1 570 595
- US-A- 2 026 337
- US-A- 2 388 880
- US-A- 3 642 968

## Beschreibung

Die Erfindung bezieht sich auf ein Verfahren zum Herstellen oder Behandeln von Betonsteinen, insbesondere Pflastersteinen verschiedener Formate und Größen, wobei die Herstellung in mit Beton gefüllten Formen und der Steinoberfläche entsprechenden Stempeln zum Prägen der Oberfläche und Sichtkanten erfolgt und die Betonsteine im Anschluß daran aushärten.

Bei diesem üblichen Herstellungsverfahren von Beton-Pflastersteinen wird großen Wert darauf gelegt, daß die Stempel ganz genau in die Formen passen und dabei glatte Oberflächen und Betonsteine ohne Grate entstehen. Die Ränder der Stempel weisen üblicherweise gleichmäßige oder ungleichmäßige Leisten auf, so daß entsprechend abgeschrägte oder gerundete Sichtkanten an den Betonsteinen entstehen.

Es ist weiter bekannt, fertige ausgehärtete Pflastersteine nachzubehandeln bzw. künstlich zu beschädigen. Dazu werden die Betonsteine in eine Mischtrommel gegeben, so daß die Betonsteine gegeneinander fallen und dabei die Kanten beschädigt werden. Diese Maßnahme hat jedoch den Nachteil, daß es sich dabei um ein der Herstellung der Betonsteine nicht angepaßtes Bearbeitungsverfahren handelt und zum anderen die Betonsteine nach dem Beschädigen in der Trommel als Steinhaufen anfallen, die nur mit erheblicher Hand-Nacharbeit zu Paletten zusammengestellt werden können, wobei dann erst ein üblicher Transport möglich ist.

Durch die GB-A-944,706 ist ein Verfahren zum Herstellen dekorativer Platten bekannt, wobei ein Stempel verwendet wird, der eine strukturierte Oberfläche zur Erzeugung des dekorativen Aussehens der Platten hat. Es handelt sich dabei jedoch um ein Verfahren zum Herstellen von Platten aus synthetischen Mineralfasern, wie Glaswolle, Steinwollen und Schlackenwolle, wobei die Platten zu Schalldämmzwecken eingesetzt werden. Ein solches Verfahren ist daher nicht zum Herstellen oder Behandeln von Betonsteinen geeignet.

Aufgabe der vorliegenden Erfindung ist es daher, ein Verfahren zur Herstellung oder Behandlung von Betonsteinen zur Verfügung zu stellen, das zu dem üblichen Herstellungsverfahren paßt und gleichzeitig eine gewünschte Behandlung der Kanten der Betonsteine bewirkt. Darüberhinaus soll es auch möglich sein, nicht nur die Kanten sondern auch die Oberflächen der Betonsteine entsprechend zu behandeln.

Diese Aufgabe der Erfindung wird durch die kennzeichnenden Merkmale der Ansprüche 1 oder 3 gelöst. Da das Prägen der Betonsteine dann erfolgt, wenn der Beton noch frisch ist, kann auch der nachgeschaltete Arbeitsgang zur Entfernung der losen Teile bzw. der Grate unmittelbar dem Prägen nachgeschaltet werden, so daß ein einheitliches Herstellungs- bzw. Behandlungsverfahren entsteht. Je nach dem um welche, im folgenden noch beschrieben, nachgeschalteten Arbeitsgänge es sich handelt, kann es natürlich auch von Vorteil sein, wenn die Betonsteine schon etwas ausgehärtet sind, so daß sie dem nachgeschalteten Arbeitsgang einen gewissen Widerstand entgegensetzen.

Wird der Stempel bewußt kleiner ausgeführt als die dazugehörige Form und daher ein Grat gebildet, so kann natürlich ein Abbrechen der Grate und damit Aufrauhen der Betonsteine nur im Kantenbereich erfolgen. Auch dabei kann der Spalt zwischen Stempel und Form ungleichmäßig sein, so daß ein ungleichmäßiger Grat und eine ungleichmäßige Kante entsteht. Es sei jedoch ausdrücklich darauf hingewiesen, daß die Merkmale, bewußt kleiner gehaltener Stempel und Anbringung von Ausnehmungen bzw. Vorsprüngen (Anspruch 3) auf die glatte Stempeloberfläche bzw. im Bereich der Leisten, auch kombiniert werden können, so daß sowohl das Abbrechen der Grate als auch das Aufrauhen bzw. Beschädigen der Oberfläche und Kanten der Betonsteine gleichzeitig angewandt werden kann.

Um den Aufrauh- oder Beschädigungseffekt der Betonsteine nach Patentanspruch 3 möglichst echt erscheinen zu lassen, kann das Aufrauhen bzw. Beschädigen der Oberflächen durch die Ausnehmungen oder Vorsprünge der Stempel bzw. die Ausbildung der Grate und/oder das nachgeschaltete Bearbeiten unregelmäßig bzw. ungleichmäßig erfolgen. Die Vorsprünge in ihrer einfachsten Form können durch Schweißpunkte bzw. Schweißpunktanhäufungen auf den Stempeln gebildet werden und können sich sowohl über die ebene Fläche der Stempel als auch die Randleisten erstrecken, so daß eine Aufrauhung bzw. Beschädigung der gesamten, im verlegten Zustand der Betonsteine sichtbaren Flächen erfolgt. Die Vorsprünge bzw. Ausnehmungen können aber auch nur im Bereich der Leisten angebracht werden, so daß bevorzugt die Sichtkanten der Betonsteine aufgerauht bzw. beschädigt werden. Insbesondere weisen die Vorsprünge bzw. Ausnehmungen Hinterschneidungen auf, so daß beim Abheben der Stempel die Ränder in den Betonsteinen um die Vorsprünge bzw. Ausnehmungen herum aufgerissen bzw. eingerissen werden, so daß sich entsprechende Aufrauhungen ergeben.

In den Ansprüchen 7 bis 13 sind verschiedene Modifikationen des nachgeschalteten Arbeitsganges beschrieben. Danach kann eine einfache aber wirksame Nachbearbeitung durch rotierende Bürsten erfolgen. Diese Bürsten können als Trommeln ausgebildet sein und die gesamte erreichbare Oberfläche einschließlich der Kanten einheitlich bearbeiten. Sie können aber auch profiliert und der Form der Betonsteine angepaßt sein. Eine weitere Möglichkeit besteht darin, daß sie als Scheiben bzw. als kegelstumpfartige Scheiben ausgebildet sind und dabei im wesentlichen nur die Sichtkanten der Betonsteine bearbeiten, wobei eine Ungleichmäßigkeit dadurch entsteht, daß sie exzentrisch gelagert sind. Zur rationellen Fertigung werden natürlich eine Vielzahl von Bürsten bzw. Bürstenwellen benutzt, wobei vorzugsweise die Wellen der Bürsten rechtwinklig zueinander angeordnet sind, so daß daher die gesamten Sichtkanten und Oberflächen der Betonsteine behandelt werden, wenn die Betonsteine rechteckig ausgebildet sind. Bei ungleichmäßig ausgebildeten Betonsteinen können die Bürsten aber auch der Steinkontur folgend verschiebbar gesteuert werden.

Eine andere Möglichkeit der Nachbehandlung der Betonsteine besteht darin, daß Düsen vorgesehen sind, deren Öffnungen auf die Steinoberfläche gerichtet sind. Sie können sowohl senkrecht als aber auch bevorzugt winklig zur Oberfläche und zu den Sichtkanten ausgerichtet sein. In vorteilhafter Weise sind zur rationellen Fertigung mehrere winklig zueinander angeordnete Düsen vorgesehen, wobei die Düsen sowohl gleichmäßig als auch ungleichmäßig zu den Betonsteinen bewegt werden können. Das aus den Düsen austretende Material kann je nach gewünschtem Aufrauheffekt und Aushärtungsgrad der Betonsteine Luft, Wasser, Sand, Metallkörper oder auch ein Gemisch aus diesen Materialien sein.

Andererseits können aber auch die Betonsteine bei dem nachgeschalteten Arbeitsgang, und zwar mittels Düsen oder auch Bürsten, gleichmäßig oder ungleichmäßig bewegt werden. Inbesondere dann, wenn ein Grat im Bereich der Kanten der Betonsteine gebrochen werden soll, empfiehlt es sich, daß sowohl die Bewegung der Bürsten als auch die Ausrichtung der Düsen winklig zu den Graten ist, damit ein vereinfachtes Abbrechen der Grate gewährleistet wird.

In weiterer Ausgestaltung der Erfindung wird gemäß den Patentansprüchen 11 bis 13 vorgeschlagen, daß das mit den Betonsteinen in Wirkverbindung tretende Teil der Stempel aus Gummi bzw. Kunststoff hergestellt ist und an den Stempeln befestigt ist. Die Befestigung kann in vorteilhafter Weise durch Anvulkanisieren bzw. durch Kleben erfolgen. Es ist aber auch möglich, daß dieses Teil durch Befestigungsschrauben, die vorzugsweise als Senkschrauben ausgebildet sind, an den Stempeln befestigt ist. Gegebenenfalls enthält das aus Gummi bzw. Kunststoff hergestellte Teil die Ausnehmungen bzw. Vorsprünge und dergl. mit den ggfs. vorgesehenen Hinterschneidungen. Durch die Elastizität des aus Gummi bzw. Kunststoff hergestellten Teiles entsteht ein dichteres Oberflächengefüge und darüberhinaus ist durch die Elastizität ein noch besseres Prägen bzw. Behandeln der Oberfläche gegeben.

Zur weiteren Erläuterung der Erfindung wird auf die Zeichnungen verwiesen, in denen Ausführungsbeispiele vereinfacht dargestellt sind.

Es zeigen:
- Fig. 1: einen Schnitt durch eine Herstellungseinrichtung für Betonsteine;
- Fig. 2: einen vergrößerten Ausschnitt aus der Herstellungseinrichtung gemäß dem Kreis X in Fig. 1;
- Fig. 3: einen Schnitt durch eine Herstellungseinrichtung, die gegenüber Fig. 1 modifiziert ist;
- Fig. 4: einen vergrößerten Ausschnitt aus der Herstellungseinrichtung gemäß dem Kreis Y in Fig. 3;
- Fig. 5: eine skizzierte Einrichtung für einen nachgeschalteten Arbeitsgang mit Bürsten;
- Fig. 6 und 7: eine Einrichtung zur Durchführung eines nachgeschalteten Arbeitsganges mit Strahldüsen;
- Fig. 8 - 10: Teilschnitte aus Betonsteinen, deren Sichtkanten nach dem erfindungsgemäßen Verfahren behandelt wurden und
- Fig. 11: eine Teilansicht eines Betonsteines, dessen Oberfläche und Sichtkanten nach dem erfindungsgemäßen Verfahren behandelt wurden.

In den Figuren 1 bis 11 sind, soweit im einzelnen dargestellt, mit 1 Betonsteine bezeichnet, die durch Einfüllen von Beton in Formen 2 und durch das Absenken von Stempeln 3, die an einer Stempelplatte 4 befestigt sind, geprägt werden. Die Stempel 3 gemäß den Figuren 1 bis 4 weisen auf ihrer Innenseite Ausnehmungen 5 und Vorsprünge 6 auf, die unregelmäßig an der Oberfläche angebracht sind. Durch das Prägen mit den Stempeln nimmt die Oberfläche einschließlich der Kanten der Betonsteine 1 die Oberflächenform der Stempel an, so daß diese Aufrauhungen aufweisen, die durch Abheben der Stempel 3 und der Stempelplatte 4 nach Beendigung des Prägens zusätzliche Aufrauhungen bzw. Beschädigungen hinterlassen, da die Vorsprünge 6 auch Hinterschneidungen aufweisen.

Die Herstellungseinrichtung der Figuren 3 und 4 weist im Gegensatz zu der üblichen Arbeitsweise Spiel zwischen den Formen 2 und den Stempeln 3 auf, so daß sich beim Prägen Grate 7 bilden.

In Figur 5 ist schematisch eine Einrichtung zur Durchführung des nachgeschalteten Arbeitsganges dargestellt, die eine rotierende Welle 8 aufweist, an der exzentrisch angeordnet Bürsten 9 befestigt sind. Die Bürsten sind im wesentlichen kegelstumpfförmig ausgeführt, so daß sie insbesondere die Sichtkanten der Betonsteine 1, nachbearbeiten und dabei die losen Teile der Betonsteine entfernen und ggfs. die Sichtkanten zusätzlich aufrauhen bzw. beschädigen. Danach ergeben sich Betonsteine 1, deren Sichtkanten entsprechend den Schnitten durch die Figuren 8 bis 10 geformt sind. Die Modifikation der Sichtkanten entsteht einerseits dadurch, daß die Bürsten mehr oder weniger die Sichtkanten bearbeiten, zum anderen aber auch dadurch, daß die Stempel nur im Bereich ihrer Leisten mit Ausnehmungen 5 bzw. Vorsprüngen 6 versehen sind bzw. weil nur Grate 7 entstanden, die durch die Bürsten entfernt wurden. Selbstverständlich werden dabei alle Sichtkanten der Betonsteine gebürstet, so daß entweder mehrere Bürsten mit mehreren Bürstenwelle vorgesehen sind, oder aber auch die Steine gedreht werden und mehrfach durch die Bürsten laufen.

Nach dem in den Figuren 6 und 7 skizzierten Einrichtungen für den nachgeschalteten Arbeitsgang werden die Betonsteine 1 bzw. deren Sichtkanten durch Düsen 10 gemäß Fig. 6 bzw. Flachdüsen 11 gemäß Fig. 7 bearbeitet, wobei die losen Teilchen weggeschleudert und die Oberfläche zusätzlich aufgerauht bzw. beschädigt wird. Diese Beschädigung ist einerseits abhängig von dem Material, das durch die Düsen strömt. Dieses Material kann aus Luft, Wasser oder anderem Strahlmaterial wie Sand bzw. Metallkörpern, aber auch aus einem Gemisch mit Luft oder Wasser bestehen. Dabei kann auch die Zuströmung des Materials gleichmäßig oder intermittierend erfolgen und sich sowohl die Düsen 10 und 11 als auch die Betonsteine 1 beliebig zueinander bewegen. Selbstverständlich spielt auch eine Rolle, in welchem Winkel das Strahlmaterial auf die Betonsteine bzw. die Sichtkanten trifft. Von Bedeutung ist weiter, wie die Oberfläche der Stempel 3 bzw. dessen Ausnehmungen 5 bzw. Vorsprünge 6 ausgebildet sind und wann der nachgeschaltete Arbeitsgang erfolgt, d.h. wie weit schon die Betonsteine abgebunden sind.

In Fig. 11 ist ein Betonstein 1 in perspektivischer Darstellung skizziert, der sowohl auf der Oberfläche Löcher hat, die basierend auf den Vorsprüngen 6 in den Stempeln 3 gebildet wurden und anschließend durch den nachgeschalteten Arbeitsgang modifiziert und erweitert wurden. Entsprechendes trifft auch für die Sichtkanten des Betonsteins 1 nach Fig. 11 zu.

## Patentansprüche

1. Verfahren zum Herstellen oder Behandeln von Betonsteinen, insbesondere Pflastersteinen verschiedener Formate und Größen, wobei die Herstellung in mit Beton gefüllten Formen und der der Steinoberfläche entsprechenden Stempeln, zum Prägen der Oberfläche und Sichtkanten erfolgt und die Betonsteine im Anschluß daran aushärten, dadurch gekennzeichnet, daß die Stempel (3) bewußt kleiner ausgeführt sind als die dazugehörigen Formen (2), so daß beim Prägen der Betonsteine (1) im Bereich ihrer Kanten Grate (7) entstehen, und daß in einem nachgeschalteten Arbeitsgang die Grate (7) entfernt und die Kanten der Betonsteine (1) oder deren Oberfläche zusätzlich gereinigt, aufgerauht oder beschädigt werden.

2. Verfahren zum Herstellen oder Behandeln von Betonsteinen nach Anspruch 1,
dadurch gekennzeichnet, daß in dem nachgeschalteten Arbeitsgang die Grate (7) entfernt und die Kanten der Betonsteine (1) sowie deren Oberfläche zusätzlich gereinigt, aufgerauht oder beschädigt werden.

3. Verfahren zum Herstellen oder Behandeln von Betonsteinen, insbesondere Pflastersteinen verschiedener Formate und Größen, wobei die Herstellung in mit Beton gefüllten Formen und der Steinoberfläche entsprechenden Stempeln, zum Prägen der Oberfläche und Sichtkanten erfolgt und die Betonsteine im Anschluß daran aushärten, dadurch gekennzeichnet, daß die Stempel (3) Ausnehmungen (5), wie Löcher, oder Vorsprünge (6), wie Noppen, aufweisen, die in die ebene Fläche der Betonsteine (1) oder deren Kanten beim Absenken der Stempel (3) eindringen und beim Anheben der Stempel (3) von den Betonsteinen die Flächen oder Kanten aufrauhen oder beschädigen, und daß in einem nachgeschalteten Arbeitsgang die Oberfläche oder Kanten der Betonsteine (1) von losen Teilen befreit und zusätzlich aufgerauht oder beschädigt werden.

4. Verfahren zum Herstellen oder Behandeln von Betonsteinen nach Anspruch 3,
dadurch gekennzeichnet, daß die Stempel (3) an den ebenen Flächen und Kanten Ausnehmungen (5) oder Vorsprünge (6) aufweisen und daß in dem nachgeschalteten Arbeitsgang die Oberfläche und die Kanten der Betonsteine (1) behandelt werden.

5. Verfahren nach Anspruch 3 oder 4,
dadurch gekennzeichnet, daß die Ausnehmungen (5) oder die Vorsprünge (6) mit Hinterschneidungen versehen sind, die beim Anheben der Stempel (3) von den Betonsteinen deren Flächen aufreißen.

6. Verfahren nach Anspruch 1,
dadurch gekennzeichnet, daß die Stempel (3) Ausnehmungen (5), wie Löcher, oder Vorsprünge (6), wie Noppen aufweisen.

7. Verfahren nach einem der vorgehenden Ansprüche, dadurch gekennzeichnet, daß das Aufrauhen oder Beschädigen der Betonsteine (1) und das Bilden der Grate (7) sowie das nachgeschaltete Reinigen oder Bearbeiten ungleichmäßig erfolgt.

8. Verfahren nach einem der vorgehenden Ansprüche, dadurch gekennzeichnet, daß der nachgeschaltete Arbeitsgang durch rotierende Bürsten (9) erfolgt, die entsprechend der Form der Betonsteine (1) ausgebildet oder exzentrisch gelagert sind.

9. Verfahren nach einem der vorhergehenden Ansprüche, dadurch gekennzeichnet, daß entsprechend der Form der Betonsteine (1) mehrere Bürsten (9) vorgesehen sind, die winklig zueinander ausgerichtet sind.

10. Verfahren nach einem der vorhergehenden Ansprüche, dadurch gekennzeichnet, daß beim nachgeschalteten Arbeitsgang Düsen (10 bzw. 11) zur Anwendung kommen, die mittels Preßluft, Wasser oder anderem geeigneten Strahlmaterial die Betonsteine (1) von losen Teilen befreien, die Grate (7) entfernen und die Betonsteine (1) zusätzlich aufrauhen oder beschädigen.

11. Verfahren nach einem der vorhergehenden Ansprüche, dadurch gekennzeichnet, daß mehrere winklig zueinander angeordnete Düsen (10, 11) vorgesehen sind.

12. Verfahren nach einem der vorhergehenden Ansprüche, dadurch gekennzeichnet, daß die Düsen (10, 11) ungleichmäßig zu den Betonsteinen (1) oder zueinander bewegt werden.

13. Verfahren nach einem der vorhergehenden Ansprüche, dadurch gekennzeichnet, daß das Strahlmaterial ungleichmäßig zugeführt wird.

14. Verfahren nach einem der vorhergehenden Ansprüche, dadurch gekennzeichnet, daß die Betonsteine (1) während des nachgeschalteten Arbeitsganges ungleichförmig/ungleichmäßig bewegt werden.

15. Verfahren nach einem der vorhergehenden Ansprüche, dadurch gekennzeichnet, daß das mit den Betonsteinen in Wirkverbindung tretende Teil der Stempel aus Gummi oder Kunststoff hergestellt und an den Stempeln befestigt ist.

16. Verfahren nach einem der vorhergehenden Anprüche, dadurch gekennzeichnet, daß das aus Gummi oder Kunststoff bestehende Teil an den Stempeln anvulkanisiert, angeklebt oder angeschraubt ist.

17. Verfahren nach einem der vorhergehenden Ansprüche, dadurch gekennzeichnet, daß das aus Gummi oder Kunststoff hergestellte Teil die Ausnehmungen (5) oder die Vorsprünge (6) aufweist.

## Claims

1. A method of manufacturing or treating concrete blocks, more particularly paving bricks of various shapes and sizes, the manufacture involving the use of moulds filled with concrete and punches corresponding to the brick surface and for embossing the surface and the visible edges, after which the concrete blocks set, characterised in that the punches (3) are deliberately made smaller than the associated moulds (2), so that when the concrete blocks (1) are embossed, ridges (7) are produced at their edges, and during a subsequent operation the ridges (7) are removed and the edges or surface of the concrete blocks (1) are additionally cleaned, roughened or damaged.

2. A method of manufacturing or treating concrete blocks according to claim 1, characterised in that, during the subsequent operation, the ridges (7) are removed and the edges and surface of the concrete blocks (1) are additionally cleaned, roughened or damaged.

3. A method of manufacturing or treating concrete blocks, more particularly paving bricks of various shapes and sizes, the manufacture involving the use of moulds filled with concrete and punches corresponding to the brick surface and for embossing the surface and the visible edges, after which the concrete blocks set, characterised in that the punches (3) have recesses (5) such as holes, or projections (6) such as knobs, which press into the flat surface or edges of the concrete blocks (1) when the punches (3) are lowered and roughen or damage the surface or edges of the concrete blocks when the punches (3) are raised, and during a subsequent operation the surface or edges of the concrete blocks (1) are freed from loose parts and additionally roughened or damaged.

4. A method of manufacturing or treating concrete blocks according to claim 3, characterised in that the punches (3) have recesses (5) or projections (6) on their flat surfaces and edges and during the subsequent operation the surface and edges of the concrete blocks (1) are treated.

5. A method according to claim 3 or 4, characterised in that the recesses (5) or projections (6) have undercut portions which tear the surfaces of the concrete blocks when the punches (3) are raised.

6. A method according to claim 1, characterised in that the punches (3) have recesses (5) such as holes, or projections (6) such as knobs.

7. A method according to any of the preceding claims, characterised in that the roughening or damaging of the concrete blocks (1), the formation of ridges (7) and the subsequent cleaning or processing occur non-uniformly.

8. A method according to any of the preceding claims, characterised in that the subsequent operation is brought about by rotating brushes (9) which are shaped or eccentrically mounted to correspond to the shape of the concrete blocks (1).

9. A method according to any of the preceding claims, characterised in that, depending on the shape of the concrete blocks (1), a number of brushes (9) are provided and aligned at an angle to one another.

10. A method according to any of the preceding claims, characterised in that during the subsequent operation, nozzles (10 or 11) are used and, by means of compressed air, water or a jet of other suitable material, free the concrete blocks (1) from loose particles, remove the ridges (7) and additionally roughen or damage the concrete bricks (1).

11. A method according to any one of the preceding claims, characterized in that a number of nozzles (10, 11) are disposed at an angle to one another.

12. A method according to any of the preceding claims, characterised in that the nozzles (10, 11) are moved non-uniformly with reference to the concrete blocks (1) or to one another.

13. A method according to any of the preceding claims, characterised in that the material forming the jet is non-uniformly supplied.

14. A method according to any of the preceding claims, characterized in that the concrete blocks (1) are moved non-uniformly or to a non-uniform extent during the subsequent operation.

15. A method according to any of the preceding claims, characterized in that the part of the punches in operative connection with the concrete blocks is made of rubber or plastics and secured to the punches.

16. A method according to any of the preceding claims, characterized in that the rubber or plastic part is vulcanised or stuck or screwed to the punches.

17. A method according to any of the preceding claims, characterized in that the rubber or plastics part has the recesses (5) or the projections (6).

## Revendications

1. Procédé de fabrication ou de traitement de blocs de béton, notamment de dallages de différentes tailles et formants, leur production se fait dans des moules remplis de béton et des poinçons correspondant à la forme de la surface de la pierre sert à estamper la surface et les bords visibles, et ensuite on fait durcir les blocs de béton, procédé caractérisé en ce que les poinçons (3) sont réalisés exprès plus petits que les moules correspondants (2), de sorte que lors de l'impression des blocs de béton (1) dans le domaine de leurs bords il se forme des bavures (7) et que dans un stade ultérieur de traitement on élimine les bavures (7) et les bords des blocs de béton (1) ou leurs surfaces sont encore nettoyées, endommagées et rendues rugueuses.

2. Procédé de production ou de traitement de blocs de béton selon la revendication 1, caractérisé en ce que lors du stade ultérieur de traitement, on élimine les bavures (7) et on nettoie encore les bords des blocs de béton (1) ainsi que leurs surfaces, on les endommages ou les rend rugueuses.

3. Procédé de fabrication ou de traitement de blocs de béton, notamment de dallages de différentes tailles et formats, leur production se fait dans des moules remplis de béton et des poinçons correspondant à la forme de la surface de la pierre sert à estamper la surface et les bords visible et ensuite, on fait durcir les blocs de béton, procédé caractérisé en ce que les poinçons (3) comprennent des évidements (5) comme des trous, ou des protubérances (6) comme des noppes qui pénètrent dans la surface plane des blocs de béton (1) ou leurs bords quand on applique le poinçon (3) et qui au relevage du poinçon (3) au delà des blocs de béton on endommage les surfaces ou les bords on les rend rugueuses et que dans un stade de traitement ultérieur, on enlève de la surface et des bords des blocs de béton les pattes détachées et en plus on les endommage ou les rend rugueuses.

4. Procédé de production ou de traitement de blocs de béton selon la revendication 3, caractérisé en ce que les poinçons (3) présentent sur les surfaces planes et les bords des évidements (5) ou des protubérances (6) et qu'à l'étape suivante on traite la surface et les bords des blocs de béton (1).

5. Procédé selon la revendication 3 ou 4, caractérisé en ce que les évidements (5) ou les protubérances (6) sont munis de contre-dépouilles, de sorte qu'au relevage du poinçon (3) au delà des blocs de béton leurs surfaces se déchirent.

6. Procédé selon la revendication 1, caractérisé en ce que les poinçons (3) présentent des évidements (5) tels que des trous, ou des protubérances (6), telles que des noppes.

7. Procédé selon l'une des revendications précédentes, caractérisé en ce qu'on réalise la rugosité ou l'endommagement des blocs de béton (1) et la formation de bavures (7), puis le nettoyage successif ou l'usinage irrégulier.

8. Procédé selon l'une des revendications précédentes, caractérisé en ce qu'on réalise le stade de travail ultérieur à l'aide de brosses rotatives (9) qui sont constituées selon la forme des blocs de béton (1) ou sont logées de façon excentrique.

9. Procédé selon l'une des revendications précédentes, caractérisé en ce qu'on prévoit plusieurs brosses (9) en fonction de la forme des blocs de béton (1) qui font entre elles des angles.

10. Procédé selon l'une des revendications précédentes, caractérisé en ce qu'au stade ultérieur de traitement on utilise des buses (10 ou 11), qui débarrassent les blocs de béton (1) des parties détachées à l'aide d'air comprimé, d'eau ou d'un autres matériaux de sablage appropriés, qui éliminent les bavures (7) ou endommagent encore les blocs de béton ou les rendent plus rugueux.

11. Procédé selon l'une des revendications précédentes, caractérisé en ce qu'on prévoit plusieurs buses qui font des angles entre elles (10, 11).

12. Procédé selon l'une des revendications précédentes, caractérisé en ce que les buses (10, 11) sont déplacées irrégulièrement par rapport aux blocs de béton (1) ou les unes par rapport aux autres.

13. Procédé selon l'une des revendications précédentes, caractérisé en ce qu'on apporte le matériau de sablage de façon irrégulière.

14. Procédé selon l'une des revendications précédentes, caractérisé en ce qu'on déplace les blocs de béton de façon inégale/irrégulière pendant le stade de travail ultérieur.

15. Procédé selon l'une des revendications précédentes, caractérisé en ce que la pièce du poinçon entrant en contact avec les blocs de béton est en caoutchouc ou en matière plastique et qu'on la fixe aux poinçons.

16. Procédé selon l'une des revendications précédentes, caractérisé en ce que la partie fabriquée en caoutchouc ou en matière plastique est vissée, collée ou vulcanisée sur le poinçon.

17. Procédé selon l'une des revendications précédentes, caractérisé en ce que la pièce en caoutchouc ou en matière plastique présente des évidements (5) ou des protubérances (6).
